# EUROPÄISCHE PATENTANMELDUNG

(11) **EP 1 970 531 A1**
(43) Veröffentlichungstag der Anmeldung: **17.09.2008**
(21) Anmeldenummer: 07005080.2
(22) Anmeldetag: 12.03.2007
(51) Int. Cl.: F01D 5/06, F02C 6/08

(54) **Läufer einer thermischen Strömungsmaschine sowie thermische Strömungmaschine**

(71) Anmelder: SIEMENS AKTIENGESELLSCHAFT, 80333 München (DE)
(72) Erfinder: Benkler, Francois, Dr., 40880 Ratingen (DE); Loch, Walter, 45472 Mülheim an der Ruhr (DE); Schneider, Oliver, Dr., 46487 Wesel (DE); Schneider, Peter-Andreas, 48145 Münster (DE)

(57) **Zusammenfassung**

Ein Läufer (2) einer thermischen Strömungsmaschine, insbesondere einer Gasturbine, mit einer Anzahl aus einzelnen, durch einen Zuganker (4) zusammengehaltenen und zu einer Einheit zusammengefügten Läuferteilen (6), soll auch bei zunehmender Baulänge der Gasturbine einen zuverlässigen und sicheren Betrieb gewährleisten. Dabei sollen die Schwingungsamplituden des Zugankers (4) insbesondere im Bereich der mittleren Hohlhülle möglichst gering gehalten werden. Dazu ist erfindungsgemäß mindestens ein Läuferteil (6) mit dem Zuganker (4) verspannt.

## Beschreibung

Die Erfindung betrifft einen Läufer einer thermischen Strömungsmaschine mit einer Anzahl von einzelnen, durch einen Zuganker zusammengehaltenen und zu einer Einheit zusammengefügten Läuferteilen. Die Erfindung betrifft weiterhin eine thermische Strömungsmaschine mit einem solchen Läufer.

Zu den thermischen Strömungsmaschinen werden Dampf- und Gasturbinen sowie Rotationsverdichter und Strahltriebwerke gezählt. Diese weisen üblicherweise einen von einem feststehenden Gehäuse umgebenen drehbar gelagerten Rotor auf. Die feststehenden Baugruppen einer thermischen Strömungsmaschine werden zusammengefasst auch als Stator bezeichnet. Zwischen dem Rotor und dem Stator ist ein in axialer Richtung der Strömungsmaschine verlaufender Strömungskanal für ein kompressibles Strömungsmedium angeordnet. An dem Rotor sind üblicherweise in den Strömungskanal hineinragende und zu Schaufelgruppen oder Schaufelreihen zusammengefasste Laufschaufeln befestigt. Im Falle einer Kraftmaschine, wie etwa einer Dampf- oder insbesondere einer Gasturbine, dienen die Laufschaufeln zum Antrieb der Rotorwelle durch Impulsübertrag aus einem heißen und unter Druck stehenden Strömungsmedium. Die thermische Energie des Strömungsmediums wird also bei dessen Entspannung in mechanische Energie umgewandelt, die beispielsweise zum Antrieb eines elektrischen Generators genutzt werden kann.

Im Falle eines zu den Arbeitsmaschinen zählenden Rotationsverdichters wird umgekehrt die Rotorwelle z. B. durch einen Elektro- oder Verbrennungsmotor oder auf andere Weise angetrieben. Die rotorseitig angeordneten Laufschaufeln dienen dabei zur Komprimierung des im Strömungskanal befindlichen Strömungsmediums, das sich bei diesem Vorgang zugleich erwärmt. Es wird also mechanische Energie in thermische Energie des Strömungsmediums umgewandelt.

Bei einer Gasturbine sind eine Verdichtereinheit und eine Turbineneinheit auf einer gemeinsamen Welle angeordnet. Der Verdichter, auch Kompressor genannt, saugt kalte Umgebungsluft an, verdichtet sie und führt sie dann einer Brennkammer zu, wo sie zusammen mit einem eingespritzten Brennstoff verbrannt wird. Die heißen Verbrennungsgase strömen schließlich unter hohem Druck und mit hoher Geschwindigkeit in die Turbineneinheit und treiben diese an. Ein Teil der so erzeugten mechanischen Energie wird zum Antrieb des Verdichters genutzt, wobei der verbleibende Teil als nutzbare Energie zur Verfügung steht.

Der Rotor einer Gasturbine wird auch als Läufer bezeichnet, wobei einer hohen mechanischen und thermischen Belastung ausgesetzt ist. Vor allem durch die hohe Temperatur des Arbeitsmediums und die auf den Läufer wirkenden Kräfte während des Betriebes der Gasturbine wird die Rotorkomponente stark beansprucht. Um trotzdem einerseits die Betriebssicherheit gewährleisten zu können und andererseits die Fertigungskosten des Läufers in akzeptablen Grenzen zu halten, wurden in der Vergangenheit eine Vielzahl von Konstruktionsmöglichkeiten vorgeschlagen.

Eine vorgeschlagene Ausführungsform des Läufers ist beispielsweise durch dessen Fertigung aus einem Teil realisierbar. Eine derartige Herstellungsmethode ist aber vergleichsweise aufwändig im Fertigungsprozess. Insbesondere ist keine auftragsunabhängige Vorfertigung und auch keine Parallelbearbeitung von Einzelteilen möglich, so dass sich hohe Fertigungsdurchlaufzeiten ergeben. Zudem muss ein größerer axialer Abstand zwischen den Laufradscheiben hingenommen werden, um mit den entsprechenden Werkzeugen arbeiten zu können. Diese fertigungsbedingten relativ großen Abstände zwischen den Laufrädern verschlechtern jedoch die Rotordynamik.

Um die Herstellung des Läufers ohne die oben genannten Nachteile zu ermöglichen, kann der Läufer auch aus einzelnen Läuferteilen zusammengesetzt sein. Beispielsweise werden die Läuferteile der Rotorkomponente auf eine Welle aufgezogen und ggf. aufgeschrumpft. Die einzelnen Läuferteile werden dabei über einen Zuganker zusammengehalten. Dabei wird der Zuganker durch eine axial verlaufende Ausnehmung in den Läuferteilen geführt, wodurch die Läuferteile miteinander verspannt werden können.

Der Läufer der Gasturbine ist endseitig durch geeignete Lager im Gehäuse der Turbine angeordnet. Während des Betriebes der Gasturbine treten Schwingungen der Rotorkomponente auf, deren Frequenz u. a. vom Abstand der beiden Axiallager, d. h. von der frei schwingenden Länge des Läufers abhängig ist. Mit zunehmender Baulänge der Gasturbine nimmt auch die frei schwingende Länge des Läufers zu, was dazu führt, dass sich dessen Eigenfrequenz auf ein niedrigeres Niveau nahe der Rotationsfrequenz der Rotorkomponente verschiebt. Diese Frequenzverschiebung kann während des Betriebes der Gasturbine zu unzulässig hohen Schwingungsamplituden führen, welche die Funktion des Läufers beeinträchtigen und zu Schäden der Turbine führen kann.

Es ist wünschenswert, die Eigenfrequenz des Zugankers auch bei zunehmender Baulänge der Turbine hinreichend oberhalb der Betriebsdrehzahl zu halten. Somit könnte der Betriebssicherheit der Turbine mit dem steigenden Leistungsbedarf, zu dessen Deckung beispielsweise eine Erweiterung der Baulänge der Gasturbine notwendig ist, entsprochen werden.

Der Erfindung liegt daher die Aufgabe zugrunde, einen Läufer der eingangs genannten Art anzugeben, welcher einen sicheren Betrieb der Gasturbine auch bei steigender Baulänge gewährleistet. Dabei sollten die Schwingungsamplituden des Zugankers insbesondere im Bereich der mittleren Hohlwelle zwischen Turbine und Verdichterscheiben möglichst klein gehalten werden.

Diese Aufgabe wird erfindungsgemäß gelöst, indem mindestens ein Läuferteil mit dem Zuganker verspannt oder gekoppelt ist.

Die Erfindung geht dabei von der Überlegung aus, dass gerade für das Erreichen einer hohen Steifigkeit des Läufers die Läuferteile mit dem Zuganker verbunden sein sollten, wobei die thermisch bedingten unterschiedlichen Ausdehnungen der Rotorkomponenten dennoch ausgleichbar gehalten sein sollten. Insbesondere soll dem Umstand Rechnung getragen werden, dass aufgrund der steigenden Anforderungen bezüglich der Leistung der Turbine deren Länge zunimmt, wodurch sich die Eigenfrequenz des Zugankers der Betriebsdrehzahl der Gasturbine nähert. Der Zuganker sollte zu diesem Zweck zwischen seinen endseitigen Lagern im Inneren des Läufers geeignet abgestützt werden, um dessen Steifigkeit zu erhöhen. Dies wird dadurch erreicht, dass mindestens ein im mittleren Bereich des Läufers vorgesehenes Läuferteil durch eine geeignete Vorrichtung unmittelbar mit dem Zuganker verspannt ist. Eine Hebelvorrichtung dient dabei vorzugsweise zur Umlenkung und/oder Verstärkung der dafür notwendigen Druckkräfte.

Die Verspannung zwischen dem Läuferteil und dem Zuganker wird vorzugsweise dadurch erreicht, dass mittels der Hebelvorrichtung ein mit dem Läuferteil gekoppelter Druckbolzen in radialer Richtung auf den Zuganker drückt. Dabei kann der Zuganker zur Erhöhung der Festigkeit der Verbindung mit einer der Form des Druckbolzens korrespondierende, dem Druckbolzen zugeordneten Ausnehmung versehen sein. Durch die somit erreichte form- und kraftschlüssige Verbindung wird der Zuganker besonders effektiv abgestützt.

Um die Steifigkeit über die gesamte Länge des Zugankers effektiv zu erhöhen, sind ein oder vorzugsweise mehrere Läuferteile mit dem Zuganker verspannt. Für eine gleichmäßige Verteilung der auf den Zuganker wirkenden Kräfte können die Läuferteile mit einer Anzahl solcher Spannvorrichtungen versehen sein, wobei diese vorzugsweise symmetrisch um den Zuganker herum angeordnet sind. Neben der erhöhten Verbindungsfestigkeit ist somit zusätzlich eine Zentrierung des Zugankers ermöglicht.

Gemäß einer bevorzugten Weiterbildung ist die Hebelvorrichtung mit einer Stellvorrichtung gekoppelt. Diese ermöglicht eine Einstellung der für das Verspannen des Läuferteils mit dem Zuganker notwendigen Druckkräfte. Dadurch können auf einfache Art und Weise Verformungen im Material, welche durch die auftretenden Druckkräfte hervorgerufen werden können, korrigiert werden. Vorzugsweise ist dazu jede Hebelvorrichtung mit einer Stellvorrichtung gekoppelt, wobei jedoch auch die Druckkraft-Einstellung, insbesondere aller zu einem Läuferteil gehörenden Hebelvorrichtungen, durch nur eine Stellvorrichtung denkbar ist. Somit könnte während des Verspannvorgangs der Zuganker im Läuferteil automatisch zentriert werden. Eine mögliche Umsetzung dieser Variante kann beispielsweise dadurch erreicht werden, dass die Hebelvorrichtungen eines Läuferteils in einer Art Reihenschaltung miteinander gekoppelt sind, wobei mindestens eine Hebelvorrichtung mit der Stellvorrichtung gekoppelt ist.

Gemäß einer bevorzugten Weiterbildung ist die Stellvorrichtung als Stellschraube ausgebildet. Mit einer derartig ausgebildeten Stellvorrichtung kann auf besonders einfache Art und Weise eine eingeleitete Kraft stufenlos auf die Hebelvorrichtung übertragen werden, indem die Rotationsbewegung der Stellschraube in eine lineare Bewegung umgesetzt wird. Weiterhin wird somit aufgrund der Gewindeübersetzung der Stellschraube ein genaues Justieren des Zugankers über einen mit der Hebelvorrichtung gekoppelten Druckbolzen ermöglicht. Auch ist während des Verspannvorgangs aufgrund der selbsthemmenden Wirkung der Stellschraube keine zusätzliche Lagesicherung der Stellvorrichtung notwendig.

Da jedoch während des Betriebes der Gasturbine Vibrationen innerhalb der Rotorkomponente auftreten, sollte die als Stellschraube ausgebildete Stellvorrichtung zusätzlich mit einer Schraubensicherung versehen sein. In besonders vorteilhafter Ausgestaltung ist dazu die Stellschraube mit einem Federelement gekoppelt. Zudem wird damit erreicht, dass neben der Lagesicherung der Stellschraube auch eine Schwingungsdämpfung realisiert ist. Weiterhin können thermisch bedingte unterschiedliche Ausdehnungen zwischen dem Läuferteil und dem Zuganker kompensiert werden.

Das Federelement ist dabei für die Kraftübertragung zwischen der Stellschraube und der Hebelvorrichtung angeordnet, insbesondere erfolgt die Kraftübertragung auf die Hebelvorrichtung ausgehend vom Federelement mittels eines Druckbolzens. Prinzipiell können verschiedene Federtypen wie beispielsweise Biegefedern oder Elastomerfedern als Federelemente zum Einsatz kommen, besonders bevorzugt ist jedoch der Einsatz von Tellerfedern.

Die Tellerfeder hat im Vergleich zu anderen Federtypen eine Reihe von vorteilhaften Eigenschaften. Beispielsweise kann diese auch bei kleinem Einbauraum sehr große Kräfte aufnehmen, wobei deren Federkennlinie linear oder degressiv und durch eine geeignete Anordnung auch progressiv gestaltet werden kann. Zudem kann die Charakteristik eines aus einer Anzahl von Tellerfedern gebildeten Federelements durch die geeignete Kombination der Einzeltellerfedern innerhalb weiter Grenzen variiert werden. Somit lassen sich auf einfache Art und Weise die Federkraft und der Federweg der jeweiligen Anforderung an das System, insbesondere an das geforderte Dämpfungsverhalten gegenüber auftretender Schwingungen, entsprechend anpassen.

In alternativer oder zusätzlicher vorteilhafter Weiterbildung wirkt die Stellvorrichtung mittels Fliehkraft auf die Hebelvorrichtung. Das heißt, die Verspannung des Zugankers mit dem Läuferteil erfolgt in Abhängigkeit der Drehzahl der Gasturbine, indem die während des Betriebs der Turbine auftretenden Zentrifugalkräfte auf die Hebelvorrichtung übertragen werden. In vorteilhafter Weise wird damit erreicht, dass die auf den Zuganker zu dessen Abstützung wirkenden Druckkräfte mit steigender Drehzahl der Rotorkomponente erhöht werden.

In weiterer zweckmäßiger Ausgestaltung ist die Hebelvorrichtung als Kniehebelvorrichtung ausgebildet. Dabei ist die Kniehebelvorrichtung vorzugsweise in einer in dem Läuferteil eingebrachten Ausnehmung derart angeordnet, dass ein dem Gelenk gegenüber liegendes Ende am Läuferteil abgestützt wird, wobei das andere Ende der Kniehebelvorrichtung mit dem Druckbolzen gekoppelt ist. Zum Ausüben der Druckkraft auf den Zuganker ist die Kniehebelvorrichtung vorzugsweise in Richtung der Stellvorrichtung geknickt angeordnet. Somit bewirkt die durch das Stellelement auf die Kniehebelvorrichtung, insbesondere auf das Gelenk der Kniehebelvorrichtung, wirkende Kraft das Verspannen des Läuferteils mit dem Zuganker. Für eine effektive Kraftübertragung ist eine weitere Druckplatte, welche dem Kniegelenk und der Stellvorrichtung zwischengeschaltet ist, vorgesehen, wobei der Vektor der auf das Kniegelenk wirkenden Kraft vorzugsweise in Richtung der Winkelhalbierenden des durch die beiden Hebel der Kniehebelvorrichtung eingeschlossenen Winkels zeigt.

Die mit der Erfindung erzielten Vorteile bestehen insbesondere darin, dass durch die Verspannung der Läuferteile gegenüber dem Zuganker ein sicherer Betrieb der Gasturbine auch mit deren zunehmender Baulänge ermöglicht ist. Insbesondere können durch die Erhöhung der Steifigkeit des Läufers dessen Schwingungsamplituden besonders klein gehalten werden. Zudem ist das in dieser Anmeldung beschriebene System zur Erhöhung der Steifigkeit des Läufers durch die Verspannung der Läuferteile mit dem Zuganker mit vergleichsweise nur geringem Aufwand realisierbar. Weiterhin können durch ein derartig gebildetes System die thermisch bedingten Relativbewegungen zwischen den Läuferteilen und dem Zuganker besonders gut kompensiert werden. Gleichzeitig ist aber auch eine aufgrund der hohen thermischen Belastung der Rotorkomponente notwendige Kühlung mittels einer in axialer Richtung des Läufers verlaufende Kühlluftführung gewährleistet.

Ein Ausführungsbeispiel der Erfindung wird anhand einer Zeichnung näher erläutert. Darin zeigen:
- FIG 1: eine Schnittdarstellung eines Turbinenläufers,
- FIG 2: einen Ausschnitt des Turbinenläufers mit einer als Stellschraube ausgebildeten Stellvorrichtung,
- FIG 3: einen Ausschnitt des Turbinenläufers mit einer fliehkraftgesteuerten Stellvorrichtung,
- FIG 4: eine alternative Variante zur Ausführungsform nach FIG 2,
- FIG 5: eine alternative Variante zur Ausführungsform nach FIG 3, und
- FIG 6: einen Turbinenläufer im Querschnitt mit einer Mehrzahl von Stellvorrichtungen.

Gleiche Teile sind in allen Figuren mit denselben Bezugszeichen versehen.

Ein Läufer 2 einer Gasturbine mit einer Anzahl aus einzelnen, durch einen Zuganker 4 zusammengehaltenen und zu einer Einheit zusammengefügten Läuferteilen 6 ist in FIG 1 dargestellt. Dabei sind die jeweiligen Läuferteile 6 verbindungsseitig mit symmetrisch zur Mittelachse M des Läufers 2 verlaufenden Ausnehmungen 8 versehen, wobei die dadurch entstehenden Konturen korrespondierend zu den Konturen des jeweiligen benachbarten Läuferteils 6 ausgebildet sind, wodurch eine konzentrische Ausrichtung der Läuferteile 6 zur Mittelachse M bewirkt wird.

Jedes der Läuferteile 6 ist zur Führung des Zugankers 4 mit einer axial verlaufenden Bohrung 10 versehen, wobei der Zuganker endseitig mit einem Läuferteil 6 verschraubt ist und somit alle dazwischen angeordneten Läuferteile 6 zusammengehalten werden. Die in den Läuferteilen 6 eingebrachten Ausnehmungen 8 dienen dabei zur Führung eines Kühlmediums zum Kühlen der Rotorkomponenten, indem Kühlluft über einen zwischen den Zuganker 4 und Läuferteil 6 gebildeten Kühlkanal zugeführt wird.

Die Querschnittsdarstellung des Läufers 2 gemäß FIG 2 zeigt eine in ein Läuferteil 6, beispielsweise eine Scheibe oder eine Hohlwelle, hineinintegrierte Kniehebelvorrichtung 12 in so genannter tangentialer Bauweise, welche mit einer als Stellschraube 14 ausgebildeten Stellvorrichtung 16 gekoppelt ist. Weiterhin ist der FIG 2 entnehmbar, dass zur Ausübung einer Druckkraft auf den Zuganker 4 ein in radialer Richtung beweglich gelagerter Druckbolzen 18 zwischen der Kniehebelvorrichtung 12 und dem Zuganker 4 angeordnet ist. Dabei ist die Kniehebelvorrichtung 12 in einer Ausnehmung 20 in Richtung der Stellschraube 14 geknickt angeordnet, wobei ein dem Kniehebelgelenk gegenüber liegendes Ende durch die Innenseiten der Ausnehmung 20 abgestützt wird. Um die von der Stellschraube 14 ausgehenden Druckkräfte effektiv auf die Kniehebelvorrichtung 12 übertragen zu können, ist in Höhe des Kniegelenks ein weiterer Druckbolzen 18, welcher bzgl. des Zugankers 4 tangential beweglich gelagert ist, angeordnet. Die benachbart angeordneten und der Stellschraube 14 nachgeschalteten Tellerfedern 22 dienen dabei in erster Linie der Kräfteübertragung und der Kompensation der unterschiedlichen thermisch bedingten Ausdehnungen zwischen dem Zuganker 4 und dem Läuferteil 6.

Die als Stellschraube 14 ausgebildete Stellvorrichtung 16 ist, wie auch die Kniehebelvorrichtung 12, in geeigneter Weise in das Läuferteil 6 hineinintegriert. Der Kopf der Stellschraube 14 ist dazu in einer diesem entsprechend dimensionierten Ausnehmung im Läuferteil 6 versenkt, wobei die Stellschraube 14 über eine von dieser Ausnehmung ausgehende tangential verlaufende Bohrung mittels Federelement 22 und Druckbolzen 18 mit dem Gelenk der Kniehebelvorrichtung 12 verbunden ist. Das dabei zum Zwecke der Dehnungskompensation und Dämpfung eingesetzte Federelement 22 lässt sich dabei auf besonders einfache Art und Weise dimensionieren und einstellen, indem die Anzahl und Anordnung der Tellerfedern 22 variierbar ist.

Die durch die Stellschraube 14 eingeleitete Druckkraft wird mittels Federelement 22, welches aus vier parallel geschalteten Tellerfedern 22 gebildet ist, über den Druckbolzen 18 auf die Kniehebelvorrichtung 12 übertragen. Die somit in tangentialer Richtung am Kniegelenk angreifende Kraft bewirkt ein Strecken der Kniehebelvorrichtung 12, wodurch der zugankerseitig angebrachte Druckbolzen 18 radial in Richtung des Zugankers 4 gedrückt wird. Für eine effektive Umlenkung der Kraft sind die dem Gelenk der Kniehebelvorrichtung 12 gegenüberliegenden Enden abgerundet.

Die Justiergenauigkeit kann bei einem solchen System in einfacher Art und Weise durch die Wahl einer geeigneten, mit einem entsprechenden Gewinde versehenen Stellschraube 14 eingestellt werden. Zudem wird eine Rückstellung der Stellschraube 14 während und nach dem Verspannen des Zugankers 4 mit dem Läuferteil 6 aufgrund der selbsthemmenden Wirkung des Gewindes verhindert.

Ein Querschnitt eines Turbinenläufers 2, in dessen axial verlaufender Bohrung 10 ein Zuganker 4 geführt ist und dessen Läuferteil 6 mit einer fliehkraftgesteuerten Stellvorrichtung 16 ebenfalls in so genannter tangentialer Anordnung versehen ist, ist in FIG 3 dargestellt. Analog zu der in FIG 2 dargestellten Ausführungsform erfolgt die Umlenkung der durch die Stellvorrichtung 16 eingeleiteten Kraft mittels einer Kniehebelvorrichtung 12. Im Unterschied zu der in FIG 2 gezeigten Variante ist bei dieser Ausführungsform die auf den Zuganker 4 übertragene Druckkraft vorteilhafterweise von der Drehzahl der Rotorkomponente abhängig. Dazu ist dem Gelenk der Kniehebelvorrichtung 12 über eine Druckplatte 18 ein um eine in axialer Richtung verlaufende Achse 26 drehbar gelagerter Grundkörper 24 vorgeschaltet. Für eine effektive Kraftübertragung weist dieser wirkseitig vorzugsweise ein abgerundetes Profil auf.

Die in diesem Ausführungsbeispiel gewählte Form des Grundkörpers 24 bewirkt, dass dessen Schwerpunkt außerhalb der Drehachse 26 liegt, so dass während des Betriebes der Turbine aufgrund der Rotationsbewegung des Läufers 2 der Grundkörper 24 entgegen dem Uhrzeigersinn eine Kippbewegung um seine Lagerachse 26 ausführt. Dadurch wird die zum Verspannen erforderliche Druckkraft - im Ausführungsbeispiel nach FIG 3 in tangentialer Richtung - auf den kraftseitig der Kniehebelvorrichtung 12 vorgeschalteten Druckbolzen 18 übertragen, der somit analog zu oben beschriebener Weise auf die Kniehebelvorrichtung 12 einwirkt. Dabei ist die auf das Kniegelenk ausgeübte Zentrifugalkraft neben der Drehzahl der Turbine von der Dimensionierung des Grundkörpers 24 sowie von der Lage der Drehachse abhängig. Somit kann auf besonders einfache Art und Weise die auf den Zuganker 4 ausgeübte Druckkraft in Abhängigkeit von der Drehzahl der Turbine eingestellt werden.

In zusätzlicher vorteilhafter Weiterbildung kann die zur Verspannung des Läuferteils 6 mit dem Zuganker 4 erzeugte Druckkraft begrenzt werden, indem geeignet positionierte, hier nicht dargestellte Begrenzungselemente innerhalb des Bewegungsradius des Grundkörpers 24 angebracht sind. Durch eine derartige Weiterbildung kann erreicht werden, dass einerseits die Druckkraft auch bei erhöhter Drehzahl der Turbine ein zur Gewährleistung der Betriebssicherheit einzuhaltender Grenzwert nicht überschritten wird und andererseits der Zuganker 4 auch bei niedriger Drehzahl oder Stillstand der Turbine effektiv im Läuferteil 6 abgestützt ist. Für eine besonders genaue Einstellung der Grenzwerte können die Begrenzungselemente beispielsweise auch als Stellvorrichtungen 16 ausgebildet sein. Insbesondere ist der Einsatz einer Stellschraube 14 möglich, welche analog zu FIG 2 mit einem Federelement 22 versehen sein kann.

In den Ausführungsbeispielen gemäß FIG 4 und FIG 5 sind Varianten analog zu denen gemäß FIG 2 bzw. FIG 3 dargestellt, bei denen lediglich die Orientierung der Wirkrichtungen der Anstellungen verändert wurden. Diese Ausführungsformen entsprechen somit einer so genannten axialen Anordnung, da hier die Beaufschlagung der jeweiligen Kniehebelvorrichtung mit Druckkraft in axialer Richtung, also im Wesentlichen parallel zur Mittelachse M des Zugankers 4, erfolgt.

Besonders durch eine Mehrzahl derartig gebildeter Vorrichtungen zum Verspannen des Läuferteils 6 mit dem Zuganker 4, welche vorzugsweise symmetrisch im Umfang des Läuferteils 6 angeordnet sind, wird der Zuganker 4 effektiv abgestützt. Ein Beispiel für eine Anordnung mit drei derartigen symmetrisch um den Zuganker 4 angeordneten Vorrichtungen ist in FIG 6 gezeigt. Zudem ist durch die dadurch erreichte Zentrierung des Zugankers 4 ein im Wesentlichen ungehindertes Durchströmen des kühlenden Mediums gewährleistet. Der Zuganker 4 kann dabei für eine Arretierung mit einer der Kontur des Druckbolzens 18 entsprechenden Ausnehmung versehen sein, wobei in einer besonders bevorzugten Ausgestaltung die Druckbolzen 18 verbindungsseitig sowie deren zugeordneten Ausnehmungen einen in radialer Richtung konischen Verlauf aufweisen.

## Patentansprüche

1. Läufer (2) einer thermischen Strömungsmaschine, insbesondere einer Gasturbine,
mit einer Anzahl aus einzelnen, durch einen Zuganker (4) zusammengehaltenen und zu einer Einheit zusammengefügten Läuferteilen (6),
wobei mindestens ein Läuferteil (6) mit dem Zuganker (4) verspannt ist.

2. Läufer (2) nach Anspruch 1,
bei dem das Läuferteil (6) mittels einer Hebelvorrichtung (12) mit dem Zuganker (4) verspannt ist.

3. Läufer (2) nach Anspruch 2,
bei dem die Hebelvorrichtung (12) mit einer Stellvorrichtung (16) gekoppelt ist.

4. Läufer (2) nach Anspruch 3,
bei dem die Stellvorrichtung (16) als Stellschraube (14) ausgebildet ist.

5. Läufer (2) nach einem der Ansprüche 3 oder 4,
bei dem die Stellvorrichtung (16) mit einem Federelement (22) gekoppelt ist.

6. Läufer (2) nach Anspruch 5,
bei dem das Federelement (22) aus mindestens einer Tellerfeder (22) gebildet ist.

7. Läufer (2) nach einem der Ansprüche 3 bis 6,
bei dem die Stellvorrichtung (16) fliehkraftgesteuert ist.

8. Läufer (2) nach einem der Ansprüche 2 bis 7,
bei dem die Hebelvorrichtung (12) als Kniehebelvorrichtung (12) ausgebildet ist.

9. Thermische Strömungsmaschine mit einem Läufer (2) nach einem der Ansprüche 1 bis 8.
